# EUROPÄISCHE PATENTSCHRIFT

(11) **EP 1 361 988 B1**
(45) Veröffentlichungstag und Bekanntmachung des Hinweises auf die Patenterteilung: **22.08.2007**
(21) Anmeldenummer: 02714158.9
(22) Anmeldetag: 13.02.2002
(51) Int. Cl.: B65D 85/10, B65D 5/42

(54) **ZIGARETTENSCHACHTEL UND ZUSCHNITTBOGEN**
CIGARETTE PACKET AND CUT SHEET
ETUI A CIGARETTES ET FEUILLE DECOUPEE

(30) Priorität: 13.02.2001 DE 10106547
(43) Veröffentlichungstag der Anmeldung: 19.11.2003
(73) Patentinhaber: Philip Morris Products S.A., 2000 Neuchâtel (CH)
(72) Erfinder: LUTZIG, BODO-WERNER, CH-1373 Chavornay (CH)
(74) Vertreter: Morf, Jan Stefan
(86) Internationale Anmeldenummer: PCT/EP2002/001481
(87) Internationale Veröffentlichungsnummer: WO 2002/064452

(56) Entgegenhaltungen:
- EP-A- 0 900 736
- DE-A- 10 047 447
- DE-U- 7 120 716
- US-A- 3 786 732
- US-A- 5 143 282

## Beschreibung

Die Erfindung betrifft eine Schachtel, insbesondere für Zigaretten, bei der eine oder mehrere der Kanten abgerundet oder abgeschrägt sind, sowie Zuschnittbögen zu deren Herstellung.

Zigaretten werden üblicherweise entweder in Weichbecherpackungen oder in Hartbecherpackungen, beispielsweise in Klappdeckelschachteln bzw. Hinge-Lid-Schachteln, jedoch auch in sogenannten Rigid-Soft-Packungen ohne Klappdeckel auf den Markt gebracht. Für Hartbecherpackungen ist es auch bekannt, die Ecken der Schachteln abzurunden oder abzuschrägen. So offenbart bswp. die EP-A-0 205 766 Hinge-Lid-Schachteln, deren 4 Längskanten alle abgerundet sind, so daß für die Herstellung der Zigarettenschachtel einerseits weniger Material notwendig ist und die Schachtel andererseits besser in der Hand des Verbrauchers liegt.

Um abgerundete oder abgeschrägte Kanten zu erzielen, wird der Zuschnittbogen, aus dem die Zigarettenschachtel hergestellt wird, an den die Kanten der Zigarettenschachtel bildenden Bereichen mit Rillen versehen. Gemäß der US 4 955 531 können die Rillen in einer Form hergestellt werden, in der der Zuschnittbogen an den betreffenden Stellen von einem Rillkörper eingedrückt wird. An der Gegenseite befindet sich ein Rillkanal, in den das Material des Zuschnittbogens gedrückt werden kann. Bei parallel verlaufenden Rillen entsteht entsprechend dem beschriebenen Verfahren ein wellenförmiger Querschnitt. Beim Zusammenfalten des so bearbeiteten Zuschnittbogens bilden sich dann automatisch entlang der Rillen die (bei mehreren Rillen) runden oder (bei zwei Rillen) abgeschrägten Kanten der Zigarettenpackung.

Nachteilig hierbei ist jedoch, daß aufgrund der Eigensteifigkeit und der Rückstellkräfte des Packungsmaterials das Verkleben zur Herstellung der Zigarettenpackung nicht unproblematisch ist. Dieses erfolgt üblicherweise an überlappenden Bereichen des Zuschnittbogens, die die Seitenwände der Schachtel bilden. Durch die abgerundeten oder abgeschrägten Kanten sind diese überlappenden Bereiche deutlich reduziert gegenüber einer normalen Hinge-Lid-Schachtel, so daß nur eine begrenzte Menge Klebstoff aufgetragen werden kann. Die Folge ist daher, daß die maschinelle Produktion verlangsamt wird, da länger abgewartet werden muß, bis die relativ geringe Menge des Klebstoffs gut abgetrocknet ist, da die Schachtel ansonsten durch die Rückstellkräfte des Materials sich wieder öffnen würde.

Dies ist besonders ausgeprägt, wenn Breitbahn-Karton bzw. -Papier für die Herstellung der Hinge-Lid-Schachtel verwendet wird. Bei der Papier- oder Kartonherstellung wird das produktbildende Material auf einem sich schnell bewegenden Band abgelegt. Dies bewirkt, daß die langen Fasern in dem Material sich bevorzugt in Längsrichtung orientieren. Je nachdem, ob der Zuschnittbogen später längs oder quer aus der fertigen Materialbahn geschnitten wird, sind die langen Fasern in dem Zuschnittbogen quer zur Längsachse des Zuschnittbogens (Breitbahn) oder längs zur Längsachse des Zuschnittbogens (Schmalbahn) angeordnet. Die Orientierung der Fasern quer zur Längsrichtung des Breitbahn-Zuschnittbogens bewirkt eine gute Biegbarkeit um die Querachse, jedoch eine schlechte Biegbarkeit um die Längsachse. Die Rückstellkräfte für die seitliche Verklebung sind daher stärker als bei Schmalbahn-Zuschnittbögen, bei denen äufgrund der vertauschten Lage der langen Fasern in dem Material die Verhältnisse genau umgekehrt sind..Andererseits werden jedoch für Klappschachteln bevorzugt Breitbahn-Zuschnittbögen eingesetzt, da sie die Stabilität des Deckels (kein schiefer Verschluß, kein leichtes Abreißen des Deckels), die steifheit der Packung durch eine höhere Beständigkeit in Querrichtung und die Flachlage der Packung, d.h. eine möglichst geringe Wölbung der Packung, gegenüber der Verwendung von Schmalbahn-Materialien deutlich begünstigen.

Die DE-U-71 20 716 offenbart eine Zigarettenverpackung aus einem Zuschnitt aus Karton, bestehend aus einem Bodenteil, an das Vorder- und Rückwand und daran Seitenwände und Verbindungslaschen angelenkt sind, und wobei zwischen der Vorderwand und den Seitenwänden und zwischen der Rückwand und den Verbindungslaschen eine Schar parallel zueinander verlaufender Rill- und/oder Ritzlinien angeordnet ist und die Bodenecken abgerundet sind. Breitbahn-Karton oder -Papier als Material für den Zuschnittkarton ist nicht offenbart.

Aufgabe der Erfindung ist es daher, die oben beschriebenen Nachteile bei Verwendung von Breitbahn-Zuschnittbögen zu vermeiden.

Diese Aufgabe wird gelöst durch eine Schachtel, hergestellt aus einen Zuschnittbogen aus faltbarem Material, wobei der Schachtelteil eine Schachtelvorderwand, eine Schachtelrückwand, Schachtelseitenwände und einen Schachtelboden aufweist und ein oder mehrere Kanten der Schachtel durch jeweils 2 oder mehrere benachbarte, im wesentlichen parallele Ritzlinien in dem faltbaren Material abgerundet oder abgeschrägt sind, dadurch gekennzeichnet, daß das faltbare Material Breitbahn-Karton oder Breitbahn-Papier ist, sowie durch einen Zuschnittbogen zur Herstellung der Schachtel, d.h. einen Zuschnittbogen aus faltbarem Material mit einem ersten Hauptflächenfeld mit einem linken und rechten ersten Seitenflächenfeld, wobei sich an die Oberkante des ersten Hauptflächenfeldes ein Bodenfeld und an die Oberkante des Bodenfeldes ein zweites Hauptflächenfeld mit einem linken und rechten zweiten. Seitenflächenfeld anschließt, und mit einem oder mehreren Faltbereich(en) mit jeweils zwei oder mehreren, im wesentlichen parallelen Ritzlinien, dadurch gekennzeichnet, daß das faltbare Material Breitbahn-Karton oder Breitbahn-Papier ist und daß der/die Faltbereich(e) zwischen einem oder mehreren der Seitenflächenfelder und einem oder beiden Hauptflächenfelder(n) oder zwischen einem oder beiden Hauptflächenfeldern und dem Bodenfeld angeordnet ist/sind.

Durch Falten des oben beschriebenen Zuschnittbogens wird eine Hartbecherpackung erhalten, die nur aus einem Schachtelteil besteht, in den eine in einen Innerliner eingeschlagene Zigarettengruppe eingesetzt werden kann. Üblicherweise ist die Schachtelgröße so bemessen, daß die Zigarettengruppe fest in der Schachtel sitzt und am oberen, offenen Ende der Schachtel etwas herausragt, um es dem Verbraucher zu ermöglichen, die Schachtel zu öffnen und die Zigaretten zu entnehmen.

Im Regelfall wird die Schachtel jedoch neben dem Schachtelteil einen Deckelteil haben, der über eine Deckelvorderwand, eine Deckelrückwand, Deckelseitenwände und eine Deckeloberseite verfügt und mit der Deckelrückwand an die Schachtelrückwand angelenkt ist, so daß eine übliche Hinge-Lid-Schachtel resultiert.

Um diese übliche Hinge-Lid-Schachtel zu erhalten, weist der oben beschriebene Zuschnittbogen zusätzliche Felder auf, nämlich im Anschluß an das zweite Hauptflächenfeld ein drittes Hauptflächenfeld mit einem linken und rechten dritten Seitenflächenfeld, wobei sich an die oberkante des dritten Hauptflächenfeldes ein Oberseitenfeld und an die Oberkante des Oberseitenfeldes ein viertes Hauptflächenfeld mit einem linken und rechten vierten Seitenflächenfeld anschließt und wobei der Zuschnittbogen einen oder mehrere Faltbereich(e) mit jeweils zwei oder mehreren, im wesentlichen parallelen Ritzlinien aufweist, der/die zwischen einem oder mehreren der dritten und vierten Seitenflächenfelder und dem dritten und/oder vierten Hauptflächenfeld oder zwischen dem dritten und/oder vierten Hauptflächenfeld und dem Oberseitenfeld angeordnet ist/sind.

Vorzugsweise befinden sich zwischen den ersten bis vierten Seitenflächenfeldern und den ersten bis vierten Hauptflächenfeldern oder zwischen den ersten bis vierten Hauptflächenfeldern und dem Bodenfeld und dem Oberseitenfeld Faltbereiche.

Vorteilhafterweise weist der Zuschnittbogen außer den beschriebenen Feldern noch ergänzend an der Unterkante der linken und rechten zweiten Seitenflächenfelder linke und rechte zweite Seitenflächenfeldendlappen sowie an der Oberkante der linken und rechten dritten Seitenflächenfelder linke und rechte dritte Seitenflächenfeldendlappen auf. Diese seitenflächenfeldendlappen dienen zur Verstärkung des Bodens und des Deckels der fertigen Schachtel.

Vorzugsweise befindet sich an der Oberkante des vierten Hauptflächenfeldes ein Verstärkungsfeld, das bei der Herstellung der Schachtel auf die Innenseite des vierten Hauptflächenfeldes geklebt wird und ebenfalls zur Verstärkung dient.

Bei den Ritzlinien wird durch ein Ritzmesser die Dicke des die Packung bildenden Materials verringert. Hierzu wird der Zuschnittbogen auf eine glatte Unterlage gelegt und mit einem Ritzmesser bearbeitet, so daß es neben einer Kompression auch zur Entfernung von Material kommen kann. Je nach Form des Ritzmessers entsteht bswp. ein v- oder u-förmiger Querschnitt. Da die Unterlage nicht wie aus dem Stand der Technik bekannt an den dem Ritzmesser gegenüberliegenden Stellen Kanäle aufweist, sondern vielmehr eine glatte Oberfläche, kommt es zu einer Dickeverringerung und nicht wie im Stand der Technik bekannt zu einer Verformung ohne Dickeverringerung. Die Seitenflächenfelder dieses mit Ritzlinien versehenen Zuschnittsbogens werden dann zur Herstellung der Zigarettenpackung zunächst um 90° Grad gebogen, wobei die Rückstellkräfte insbesondere beim Einsatz von Breitbahn-Materialien deutlich geringer sind, so daß bei der maschinellen Herstellung ein schnelleres Verkleben möglich ist.

Der Grad der Dickeverringerung hängt von dem eingesetzten Material ab, wird jedoch in der Regel 10 bis 80 % der Gesamtdicke, vorzugsweise 20 bis 70 %, ganz besonders bevorzugt 40 bis 50 % betragen.

Die Ritzlinien befinden sich vorzugsweise auf der Seite des Zuschnittbogens, die in der fertigen Schachtel die Innenseite bildet. Dies hat den weiteren vorteil eines ansprechenderen optischen Aussehens der fertigen Schachtel. Bei den Schachteln mit runden Kanten des Stands der Technik sind an den Kanten immer die Rillen zu sehen. Dies läßt sich mit der vorliegenden Erfindung vermeiden. Soweit die Ritzlinien auf der Innenseite der Schachteln sind, ist das für den Verbraucher sichtbare Äußere der Schachtel unbearbeitet und zeigt eine glatte Oberfläche.

Durch die Anzahl der Ritzlinien und ihren Abstand voneinander kann das Ausmaß und die Art der Rundung festgelegt werden. Bevorzugt sind pro Faltbereich 6 bis 8, insbesondere 7 Ritzlinien, die sich in einem Abstand von ca. 1 mm zueinander befinden. Beim Falten entsteht eine Schachtel mit runden Kanten; der Radius der Rundung entspricht dann in etwa dem einer handelsüblichen Zigarette. Ebenfalls bevorzugt sind pro Faltbereich 2 Ritzlinien, die sich in einem Abstand von 6 bis 8 mm, insbesondere etwa 7 mm, befinden. Beim Falten entsteht dann eine Schachtel mit abgeschrägten Kanten.

Die Ritzlinien erstrecken sich vorzugsweise über die gesamte Länge und/oder Breite der Schachtel, so daß vollständig runde oder abgeschrägte Quer- und/oder Längskanten erhalten werden.

Als faltbare Materialien für die Zuschnittbögen und die zigarettenschachteln können, Breitbahn-Papiere und -Kartons eingesetzt werden bei denen sich die Ritzlinien auf die Rückstellkräfte und damit auf eine schnelle Verarbeitung besonders positiv bemerkbar machen.

Besonders bevorzugt sind alle 4 Längskanten der Schachtel, d.h. die Längskanten des Schachtelteils und die Längskanten des Deckelteils (falls vorhanden), abgerundet oder abgeschrägt, jedoch nicht die Querkanten. Bei entsprechander Ausgestaltung des Zuschnittbogens ist es jedoch auch möglich, daß nur 2 Längskanten (benachbarte oder diagonal gegenüberliegende) oder auch zusätzlich zu den Längskanten die Querkanten abgerundet und/oder abgeschrägt sind.

Weiterhin ist es bevorzugt, daß die Querkanten zwischen Schachtelboden, Schachtelvorderwand und Schachtelrückwand sowie, falls ein Deckelteil vorhanden ist, die Querkanten zwischen Deckelvorderwand, Deckelrückwand und Deckeloberseite abgerundet oder abgeschrägt sind, nicht jedoch die Längskanten der Schachtel, d.h. die Längskanten des Schachtelteils und soweit vorhanden die Längskanten des Deckelteils.

Die Herstellung der Zuschnittbögen erfolgt auf bekannte Weise. D.h. die Zuschnittbögen werden aus Bahnen aus Zuschnittbogenmaterial, die auf Rollen gelagert sind, abgewickelt und als Breitbahn-Zuschnittbögen bedruckt. Es folgt. üblicherweise ein Arbeitsgang, bei dem die Zuschnittbögen durch ein Ritzmesser auf die beschriebene Weise behandelt und gleichzeitig gestanzt und/oder geschnitten und ggf. geprägt werden. Durch übliches Falten und Verkleben an den Seitenflächen wird dann maschinell die fertige Zigarettenschachtel erhalten, die üblicherweise eine in einen Innerliner eingehüllte Zigarettengruppe enthält. In erfindungsgemäße Hinge-Lid-Schachteln wird normalerweise auch ein übliches Kragenteil eingesetzt, das in der geöffneten Schachtel etwas an der Innenseite der Schachtelvorderwand heraussteht und eine Aussparung hat, die das Ergreifen der in der Schachtel befindlichen Zigaretten ermöglicht.

Die Erfindung wird im weiteren anhand eines Ausführungsbeispiels erläutert. Es zeigen:
- Fig. 1: einen Querschnitt durch einen erfindungsgemäßen Zuschnittsbogen 100 mit einer Ritzlinie 180,
- Fig. 2: einen Querschnitt durch einen erfindungsgemäßen Zuschnittsbogen 100 mit einer anderen Ausführungsform einer Ritzlinie 180,
- Fig. 3: einen Querschnitt durch einen Zuschnittbogen des Stands der Technik,
- Fig. 4: einen erfindungsgemäßen Zuschnittbogen 100 zur Herstellung einer erfindungsgemäßen Zigarettenschachtel 10 vom Hinge-Lid-Typ,
- Fig. 5: eine erfindungsgemäße Zigarettenschachtel 10 vom Hinge-Lid-Typ, deren 4 Längskanten abgerundet sind,
- Fig. 6: eine Querschnitt der Zigarettenschachtel 10 der Fig. 5,
- Fig. 7: einen Querschnitt durch eine Zigarettenschachtel 10 mit abgeschrägten Kanten sowie
- Fig. 8: einen erfindungsgemäßen Zuschnittbogen 100 zur Herstellung einer erfindungsgemäßen Zigarettenschachtel 10 ohne Deckelteil.

Fig. 1 zeigt einen Querschnitt durch einen Zuschnittbogen 100 mit einer Ritzlinie 180 mit v-förmigem Querschnitt. Der Querschnitt der Ritzlinie 180 hängt von dem eingesetzten Ritzmesser ab und kann bspw. auch einen spitzeren Winkel als in Fig. 1 aufweisen oder rechteckig sein, wie es in Fig. 2 gezeigt ist.

Zum Vergleich ist in Fig. 3 eine aus dem Stand der Technik bekannte Rille im Querschnitt gezeigt, bei der es nicht wie erfindungsgemäß zu einer Dickeverringerung kommt.

Fig. 4 zeigt einen Zuschnittbogen 100 zur Herstellung einer Zigarettenschachtel 10. Zu sehen sind die Hauptflächenfelder 122, 124, 142 und 144, die in der fertigen Zigarettenschachtel die Schachtelvorderwand 22, die Schachtelrückwand 24, die Deckelvorderwand 42 und die Deckelrückwand 44 ergeben. Zu sehen sind weiterhin das Bodenfeld 130 und das Oberseitenfeld 150 sowie die Seitenflächenfelder 126, 127, 128, 129, 146, 147, 148 und 149, die in der fertigen Schachtel dem Schachtelboden 30, der Deckeloberseite 50 sowie den Seitenwänden 26, 28, 46 und 48 entsprechen. Der Zuschnittbogen 100 der Fig. 4 weist 7 im wesentlichen parallel verlaufende Ritzlinien 180 auf. In dem Verstärkungsfeld 170 sind aufgrund der etwas geringeren Dimensionierung nur 4 Ritzlinien 180 vorgesehen. Linien, um die einzelne Teile des Zuschnittbogens gefaltet werden, sind (mit Ausnahme der Ritzlinien 180) in Fig. 4 gestrichelt dargestellt und mit der Bezugsziffer 182 gekennzeichnet. Der Zuschnittbogen 100 verfügt weiterhin über 2 Einschnitte 184, 185. Zur Herstellung der Zigarettenschachtel 10 können zunächst die Seitenflächenfelder 128 und 129 um 90° nach oben und die daran befindlichen Seitenflächenfeldendlappen 160 und 161 anschließend ebenfalls um 90° nach innen geklappt werden. Dann wird der untere Teil des Zuschnittbogens 100 mit der Bodenfläche 130 und dem ersten Hauptflächenfeld 122 um 90° nach oben geklappt, wodurch die Seitenflächenfeldendlappen 160 und 161 mit dem Bodenfeld 130 in Kontakt kommen und verklebt werden. Wird das erste Hauptflächenfeld 122 weiter eingeklappt (um 90°), so kommen die Seitenflächenfelder 128, 129 und 126, 127 übereinander zu liegen und können verklebt werden, so daß der Schachtelteil 20 fertig ist. Auf ähnliche Weise wird der Deckelteil 40 hergestellt, d.h. die Seitenflächenfeldendlappen 162 und 163 werden mit dem Oberseitenfeld 150 verklebt. Das Verstärkungsfeld 170 wird nach innen auf das vierte Hauptflächenfeld 142 geklebt und sodann die Seitenflächenfelder 148, 149 und 146, 147 miteinander verklebt.

Die fertige Schachtel ist dann in Fig. 5 zu sehen. Gezeigt sind u. a. die abgerundeten Längskanten 32, 34, 36, 38, 52, 54, 56, 58 sowie die nicht abgerundeten Querkanten 31, 33, 51, 55. Die Ritzlinien 180 befinden sich auf der Innenseite der Schachtel und sind für den Verbraucher von außen nicht zu erkennen.

Fig. 6 zeigt einen Querschnitt durch den Schachtelteil 20 der Schachtel 10 der Fig. 5, wobei die abgerundeten Längskanten 32, 34, 36 und 38, die überlappenden Seitenfeldflächen 126, 128 und 127, 129 und der, wenn die abgerundeten Kanten nicht berücksichtigt werden, für Hinge-Lid-Schachteln übliche im wesentlichen rechteckige Querschnitt der Schachtel 10 zu sehen sind.

Fig. 7 zeigt einen Querschnitt durch den Schachtelteil 20 einer Schachtel 10 mit abgeschrägten Kanten 32, 34, 36, 38, wobei jede Kante durch 2 auf der Innenseite befindliche Ritzlinien 180 gebildet wird.

Fig. 8 zeigt einen Zuschnittbogen 100 zur Herstellung einer Zigarettenschachtel 10 ohne Deckelteil 40. Der Zuschnittbogen 100 besteht aus den beiden ersten Hauptflächenfeldern 122 und 124 mit ihren Seitenflächenfeldern 126, 127, 128 und 129 und dem dazwischen befindlichen Bodenfeld 130. Die Seitenflächenfelder 128 und 129 verfügen über Seitenflächenfeldendlappen 160 und 161, die bei dem Zusammenfalten mit dem Bodenfeld 130 verklebt werden und zur Stabilisierung der Schachtel beitragen.

## Patentansprüche

1. Schachtel (10), hergestellt aus einem Zuschnittbogen (100) aus faltbarem Material, mit einem Schachtelteil (20), wobei der Schachtelteil (20) eine Schachtelvorderwand (22), eine Schachtelrückwand (24), Schachtelseitenwände (26, 28) und einen Schachtelboden (30) aufweist und eine oder mehrere Kante(n) der Schachtel (10) durch jeweils 2 oder mehrere benachbarte, im wesentlichen parallele Ritzlinien (180) in dem faltbaren Material abgerundet oder abgeschrägt sind,
**dadurch gekennzeichnet, daß**
das faltbare Material Breitbahn-Karton oder Breitbahn-Papier ist.

2. Schachtel (10) nach Anspruch 1, **dadurch gekennzeichnet, daß** sie weiterhin einen Deckelteil (40) aufweist mit einer Deckelvorderwand (42), einer Deckelrückwand (44), Deckelseitenwänden (46, 48) und einer Deckeloberseite (50), wobei der Deckelteil (40) mit der Deckelrückwand (44) an die Schachtelrückwand (24) angelenkt ist.

3. Schachtel (10) nach Anspruch 1 oder 2, **dadurch gekennzeichnet, daß** die Ritzlinien (180) sich an der Innenseite der Schachtel (10) befinden.

4. Schachtel (10) nach einem der Ansprüche 1 bis 3, **dadurch gekennzeichnet, daß** alle 4 Längskanten (32, 34, 36, 38) des Schachtelteils (20) und, falls vorhanden, alle 4 Längskanten (52, 54, 56, 58) des Deckelteils (40) oder die Querkanten (31, 33) zwischen schachtelvorderwand (22) und Schachtelrückwand (24) sowie Schachtelboden (30) und, falls vorhanden, die Querkanten (51, 53) zwischen Deckelvorderwand (42) und Deckelrückwand (44) sowie Deckeloberseite (50) abgerundet oder abgeschrägt sind.

5. Schachtel (10) nach einem der Ansprüche 1 bis 4, **dadurch gekennzeichnet, daß** die Ritzlinien (180) durch eine 10-80%ige Dickeverringerung des faltbaren Materials gebildet werden.

6. Zuschnittbogen (100) aus faltbarem Material mit einem ersten Hauptflächenfeld (122) mit einem linken und rechten ersten Seitenflächenfeld (126, 127), wobei sich an die Oberkante des ersten Hauptflächenfeldes '(122) ein Bodenfeld (130) und an die Oberkante des Bodenfeldes (130) ein zweites Hauptflächenfeld (124) mit einem linken und rechten zweiten Seitenflächenfeld (128, 129) anschließt, und mit einem oder mehreren Faltbereich(en) mit jeweils zwei oder mehreren, im wesentlichen parallelen Ritzlinien (180) **dadurch gekennzeichnet, daß** das faltbare Material Breitbahn-Karton oder Breitbahn-Papier ist und daß der/die Faltbereich(e) zwischen einem oder mehreren der Seitenflächenfelder (126, 127, 128, 129) und einem oder beiden Hauptflächenfelder(n) (122, 124) oder zwischen einem oder beiden Hauptflächenfeldern (122, 124) und dem Bodenfeld (130) angeordnet ist/sind.

7. Zuschnittbogen (100) nach Anspruch 6, **dadurch gekennzeichnet, daß** sich an die Unterkante des linken und rechten zweiten Seitenflächenfeldes (128, 129) je ein seitenflächenfeldendlappen (160, 161) anschließt.

8. Zuschnittbogen (100) nach Anspruch 6 oder 7, **dadurch gekennzeichnet, daß** sich zwischen allen Seitenflächenfeldern (126, 127, 128, 129) und den beiden Hauptflächenfeldern (122, 124) oder zwischen den beiden Hauptflächenfeldern (122, 124) und dem Bodenfeld (130) Faltbereiche befinden.

9. Zuschnittbogen (100) nach einem der Ansprüche 6 bis 8, **dadurch gekennzeichnet, daß** sich an die Oberkante des zweiten Hauptflächenfeldes (124) ein drittes Hauptflächenfeld (144) mit einem linken und rechten dritten Seitenflächenfeld (146, 147) anschließt, an die Oberkante des dritten Hauptflächenfeldes (144) ein Oberseitenfeld.(150) und an die Oberkante des Oberseitenfeldes (150) ein viertes Hauptflächenfeld (142) mit einem linken und rechten vierten Seitenflächenfeld (148, 149) und daß der Zuschnittbogen (100) einen oder mehrere Faltbereich(e) mit jeweils zwei oder mehreren, im wesentlichen parallelen Ritzlinien (180) aufweist, der/die zwischen einem oder mehreren der dritten und vierten Seitenflächenfelder (146, 147, 148, 149) und dem dritten und/oder vierten Hauptflächenfeld (144, 142) oder zwischen dem dritten und/oder vierten Hauptflächenfeld (144, 142) und dem Oberseitenfeld (150) angeordnet ist/sind.

10. Zuschnittbogen (100) nach Anspruch 9, **dadurch gekennzeichnet, daß** sich an die Oberkante des linken und rechten dritten Seitenflächenfeldes (146, 147) je ein Seitenflächenfeldendlappen (162, 163) und an die Oberkante des vierten Hauptflächenfeldes (142) ein Verstärkungsfeld (170) anschließt.

## Claims

1. Box (10) made of a pre-cut sheet (100) of foldable material with a box part (20), the box part (20) having a box front wall (22), a box rear wall (24), box side walls (26, 28) and a box base (30), and one or more edge(s) of the box (10) being rounded off or chamfered in each case by two or more neighbouring, essentially parallel scoring lines (180) in the foldable material,
**characterized in that** the foldable material is shortgrain cardboard or shortgrain paper.

2. Box (10) according to claim 1, **characterized in that** it furthermore has a lid part (40) with a lid front wall (42), a lid rear wall (44), lid side walls (46, 48) and a lid top side (50), the lid part (40) with the lid rear wall (44) being linked to the box rear wall (24).

3. Box (10) according to claim 1 or 2, **characterized in that** the scoring lines (180) are located on the inside of the box (10).

4. Box (10) according to one of claims 1 to 3,
**characterized in that** all 4 longitudinal edges (32, 34, 36, 38) of the box part (20) and, if present, all 4 longitudinal edges (52, 54, 56, 58) of the lid part (40) or the transverse edges (31, 33) between box front wall (22) and box rear wall (24) as well as box base (30) and, if present, the transverse edges (51, 53) between lid front wall (42) and lid rear wall (44) as well as lid top side (50) are rounded off or chamfered.

5. Box (10) according to one of claims 1 to 4, **characterized in that** the scoring lines (180) are formed by a 10 - 80% reduction in the thickness of the foldable material.

6. Pre-cut sheet (100) made of foldable material with a first main surface field (122) with a left- and right-hand first side-surface field (126, 127), a base field (130) joining up with the top edge of the first main surface field (122) and a second main surface field (124) with a left- and right-hand second side-surface field (128, 129) joining up with the top edge of the base field (130), and with one or more fold area(s) each with two or more, essentially parallel scoring lines (180), **characterized in that** the foldable material is shortgrain cardboard or shortgrain paper and that the fold area(s) is/are arranged between one or more of the side-surface fields (126, 127, 128, 129) and one or both main surface field(s) (122, 124) or between one or both main surface fields (122, 124) and the base field (130).

7. Pre-cut sheet (100) according to claim 6, **characterized in that** a side-surface field end tab (160, 161) joins up with the bottom edge of the left- and right-hand second side-surface field (128, 129).

8. Pre-cut sheet (100) according to claim 6 or 7, **characterized in that** fold areas are located between all side-surface fields (126, 127, 128, 129) and the two main surface fields (122, 124) or between the two main surface fields (122, 124) and the base field (130) .

9. Pre-cut sheet (100) according to one of claims 6 to 8, **characterized in that** a third main surface field (144) with a left- and right-hand third side-surface field (146, 147) joins up with the top edge of the second main surface field (124), a top side field (150) joins up with the top edge of the third main surface field (144) and a fourth main surface field (142) with a left- and right-hand fourth side-surface field (148, 149) joins up with the top edge of the top side field (150) and **in that** the pre-cut sheet (100) has one or more fold area(s) each with two or more, essentially parallel scoring lines (180), which is/are arranged between one or more of the third and fourth side-surface fields (146, 147, 148, 149) and the third and/or fourth main surface field (144, 142) or between the third and/or fourth main surface field (144, 142) and the top side field (150).

10. Pre-cut sheet (100) according to claim 9, **characterized in that** a side-surface field end tab (162, 163) joins up with the top edge of the left- and right-hand third side-surface field (146, 147) and a strengthening field (170) joins up with the top edge of the fourth main surface field (142).

## Revendications

1. Boîte ou étui (10), réalisé dans une feuille découpée (100) en matériau pliable, comportant une partie formant boîte (20), la partie formant boîte (20) comportant une paroi avant (22), une paroi arrière (24), des parois latérales (26, 28) et un fond (30), et une ou plusieurs arête(s) de la boîte (10) étant arrondies ou chanfreinées par respectivement deux ou plusieurs lignes de stries (180) adjacentes, sensiblement parallèles dans le matériau pliable, **caractérisé en ce que** le matériau pliable est un carton sens travers ou un papier sens travers

2. Boîte (10) selon la revendication 1, **caractérisée en ce qu'**elle comporte en outre une partie formant couvercle (40) avec une paroi avant (42), une paroi arrière (44), des parois latérales (46, 48) et une face supérieure (50), la partie formant couvercle (40) étant articulée au moyen de sa paroi arrière (44) sur la paroi arrière (24) de la boîte.

3. Boîte (10) selon la revendication 1 ou 2, **caractérisée en ce que** les lignes de stries (180) sont situées sur la face intérieure de la boîte (10).

4. Boîte (10) selon l'une quelconque des revendications 1 à 3, **caractérisée en ce que** toutes les quatre arêtes longitudinales (32, 34, 36, 38) de la partie formant boîte (20) et, le cas échéant, toutes les quatre arêtes longitudinales (52, 54, 56, 58) de la partie formant couvercle (40) ou les arêtes transversales (31, 33) entre la paroi avant (22) et la paroi arrière (24) ainsi que le fond de la boîte (30) et, le cas échéant, les arêtes transversales (51, 53) entre la paroi avant (42) et la paroi arrière (44) de la partie formant couvercle, ainsi que la face supérieure (50) de la partie formant couvercle sont arrondies ou chanfreinées.

5. Boîte (10) selon l'une quelconque des revendications 1 à 4, **caractérisée en ce que** les lignes de stries (180) sont formées par une diminution de l'ordre de 10 à 80 % de l'épaisseur du matériau pliable.

6. Feuille découpée (100) en matériau pliable, comportant une première surface principale (122) avec une première surface latérale gauche et droite (126, 127), une surface de fond (130) étant accolée au bord supérieur de la première surface principale (122), et une deuxième surface principale (124) avec une deuxième surface latérale gauche et droite (128, 129) étant accolée au bord supérieur de la surface de fond (130), et comportant une ou plusieurs zone(s) de pliage ayant chacune deux ou plusieurs lignes de stries (180) sensiblement parallèles, **caractérisée en ce que** le matériau pliable est un carton sens travers ou un papier sens travers et **en ce que** la/les zone(s) de pliage est/sont disposées entre une ou plusieurs surfaces latérales (126, 127, 128, 129) et une ou les deux surfaces principales (122, 124) ou entre une ou les deux surfaces principales (122, 124) et la surface de fond (130).

7. Feuille découpée (100) selon la revendication 6, **caractérisée en ce que** respectivement une patte de surface latérale (160, 161) est accolée au bord inférieur de la deuxième surface latérale gauche et droite (128, 129).

8. Feuille découpée (100) selon la revendication 6 ou 7, **caractérisée en ce que** des zones de pliage sont situées entre toutes les surfaces latérales (126, 127, 128, 129) et les deux surfaces principales (122, 124) ou entre les deux surfaces principales (122, 124) et la surface de fond (130).

9. Feuille découpée (100) selon l'une quelconque des revendications 6 à 8, **caractérisée en ce qu'**une troisième surface principale (144) avec une troisième surface latérale gauche et droite (146, 147) est accolée au bord supérieur de la deuxième surface principale (124), une surface latérale supérieure (150) est accolée au bord supérieur de la troisième surface principale (144), et une quatrième surface principale (142) avec une quatrième surface latérale gauche et droite (148, 149) est accolée au bord supérieur de la surface latérale supérieure (150), et **en ce que** la feuille découpée (100) comporte une ou plusieurs zone(s) de pliage ayant chacune deux ou plusieurs lignes de stries (180) sensiblement parallèles, qui est/sont disposées entre une ou plusieurs des troisième et quatrième surfaces latérales (146, 147, 158, 149) et la troisième et/ou quatrième surface principale (144, 142) ou entre la troisième et/ou quatrième surface principale (144, 142) et la surface latérale supérieure (150).

10. Feuille découpée (100) selon la revendication 9, **caractérisée en ce que** respectivement une patte de surface latérale (162, 163) est accolée au bord supérieur de la troisième surface latérale gauche et droite (146, 147) et une surface de renfort (170) est accolée au bord supérieur de la quatrième surface principale (142).
